# FASCICULE DE BREVET EUROPEEN

(11) **EP 0 556 721 B1**
(45) Date de publication et mention de la délivrance du brevet: **01.05.1996**
(21) Numéro de dépôt: 93102147.1
(22) Date de dépôt: 11.02.1993
(51) Int. Cl.: D06F 75/38

(54) **Semelle de fer à repasser et son procédé de fabrication**
Bügeleisensohle und ihr Herstellungsverfahren
Iron sole plate and its manufacturing method

(30) Priorité: 17.02.1992 FR 9201777
(43) Date de publication de la demande: 25.08.1993
(73) Titulaire: MOULINEX S.A., F-93170 Bagnolet (FR)
(72) Inventeur: Assier, Michel Raymond Marcel, F-61002 Alencon Cédex (FR); Desmarais, Jean-Paul Alain Georges, F-61002 Alencon Cédex (FR)
(74) Mandataire: May, Hans Ulrich, Dr.

(56) Documents cités:
- GB-A- 2 176 505
- US-A- 1 674 092
- US-A- 1 794 355

## Description

L'invention se rapporte à une semelle de fer à repasser comportant un corps chauffé au moyen d'une résistance électrique et dont une face dite inférieure est destinée à être recouverte d'une tôle mince rapportée qui est fixée par sertissage de son bord sur la bordure périphérique du corps et dont la face externe est destinée à former une surface de repassage.
Une semelle de fer à repasser de ce type est décrite dans le document US.A.1 674 092.

Dans les semelles de fer à repasser connues de ce genre, le contact thermique entre le corps de la semelle et la tôle sertie n'est pas toujours très bon car il existe un léger espace entre la face inférieure du corps et la tôle. Pour améliorer le contact thermique, on peut avoir recours à une matière pâteuse et bonne conductrice de la chaleur telle que, par exemple, une graisse ou une colle, que l'on dispose entre le corps et la tôle. L'inconvénient de cette matière est d'être coûteuse et de se détériorer au bout d'un certain temps, nuisant à la qualité du repassage.

L'invention a pour but de remédier à ces inconvénients et, en particulier, de fournir une semelle de fer à repasser dans laquelle le contact thermique entre le corps -et la tôle sertie soit particulièrement bon et durable et dont le coût de fabrication en grande série soit faible.

Selon l'invention, la tôle présente initialement une légère cambrure dirigée vers le corps et la face inférieure du corps présente une légère concavité, de manière que la tôle, une fois fixée sur le corps, soit plaquée par élasticité contre la face inférieure du corps.

Ainsi, grâce à la forme légèrement courbe de la tôle et du corps, un très bon contact mécanique et thermique est obtenu entre la face inférieure du corps et la tôle. En effet, lorsque la tôle est appliquée contre ladite face inférieure, la cambrure de la tôle supprime par élasticité l'espace entre le corps et la tôle. La tôle se trouve alors en appui contre toute la face du corps. De plus, la qualité du contact thermique demeure pendant les différents cycles de chauffage de la semelle puisque l'élasticité n'est pas affectée par les déformations thermiques. D'autre part, dans la pratique, on peut très bien accepter que la surface de repassage ne soit pas strictement plane. En effet, la cambrure et la concavité sont peu accentuées pour ne pas nuire à la qualité du repassage et l'aspect visuel de la semelle reste inchangé puisque, une fois la tôle assemblée sur le corps, la cambrure est pratiquement invisible à l'oeil nu. On obtient donc une semelle particulièrement économique tout en ayant de bonnes qualités de repassage.

Les caractéristiques et avantages de l'invention ressortiront d'ailleurs de la description qui va suivre, à titre d'exemple, en référence au dessin annexé dans lequel :
la figure 1 est une vue en coupe verticale d'un corps de semelle selon l'invention ; la figure 2 est une vue en coupe verticale d'une tôle destinée à être sertie sur le corps de la semelle selon l'invention ; la figure 3 représente le corps de la semelle selon la figure 1 sur laquelle est sertie la tôle selon la figure 2.

La semelle de fer à repasser, telle que représentée sur les figures 1 à 3, comporte un corps 1 (figures 1 et 3) chauffé au moyen d'une résistance électrique 2 noyée dans sa masse. Le corps 1 est réalisé en un matériau métallique moulé tel que, par exemple, l'aluminium. Le corps comporte, d'une manière connue en soi, une chambre de vaporisation de vapeur 3 et une chambre de distribution de vapeur 4 qui est reliée à des orifices de distribution de vapeur 5 de forme évasée qui traversent le corps pour déboucher sur sa face inférieure 6. La face inférieure 6 est destinée à être recouverte d'une tôle mince rapportée 7 (figures 2 et 3) qui est fixée par sertissage de son bord 8 sur la bordure périphérique 9 du corps et dont la face externe 10 est destinée à former une surface de repassage. La tôle 1 est une pièce emboutie réalisée en un matériau métallique tel que, par exemple, l'acier chromé ou l'acier inoxydable.

Selon l'invention, la face inférieure 6 du corps 1 présente une légère concavité (comme on le voit mieux sur la figure 1), et la tôle 7 présente initialement une légère cambrure dirigée vers le corps 1 (comme on le voit mieux sur la figure 2). Ainsi, la tôle 7, une fois fixée sur le corps 1 (figure 3), est plaquée par élasticité contre la face inférieure 6 du corps, et on obtient ainsi un très bon contact mécanique et thermique entre la tôle 7 et le corps 1. En effet, grâce à l'élasticité de la tôle 7, l'espace entre le corps et la tôle est supprimé. De plus, l'élasticité demeure pendant les cycles de chauffage. Par ailleurs, la cambrure et la concavité sont suffisamment légères pour rester pratiquement invisible à l'oeil nu et pour ne pas nuire à la qualité de repassage.

Selon une autre caractéristique de l'invention, la cambrure de la tôle 7 est sensiblement plus accentuée que la concavité de la face inférieure 6 du corps 1. Ainsi, on renforce l'élasticité de la tôle 7 et le contact entre la tôle 7 et le corps 1.

La tôle 7 présente des trous 11 correspondant aux orifices de distribution de vapeur du corps 1 et dont les bords 12 sont ourlés de manière à pénétrer dans les évasements desdits orifices 5 au moment du sertissage.

Le procédé de fabrication d'une semelle de fer à repasser selon l'invention est donc particulièrement simple. On moule le corps 1 de la semelle de manière que sa face inférieure 6 soit légèrement concave ; on emboutit la tôle 7 de manière à la cambrer légèrement ; on applique la tôle contre la face inférieure 6 du corps et on la sertie par son bord 8 sur la bordure périphérique 9 du corps 1. Ce procédé de fabrication est particulièrement adapté à une fabrication en grande série.

## Revendications

1. Semelle de fer à repasser comportant un corps (1) chauffé au moyen d'une résistance électrique (2) et dont une face dite inférieure (6) est destinée à être recouverte d'une tôle mince rapportée (7) qui est fixée par sertissage de son bord (8) sur la bordure périphérique (9) du corps et dont la face externe (10) est destinée à former une surface de repassage,
**caractérisée en ce que** la tôle (7) présente initialement une légère cambrure dirigée vers le corps (1) et la face inférieure (6) du corps présente une légère concavité, de manière que la tôle (7), une fois fixée sur le corps (1), soit plaquée par élasticité contre la face inférieure (6) du corps.

2. Semelle de fer à repasser selon la revendication 1,
**caractérisée en ce que** la cambrure de la tôle (7) est sensiblement plus accentuée que la concavité de la face inférieure (6) du corps (1).

3. Semelle de fer à repasser selon la revendication 1 ou 2,
**caractérisée en ce que** le corps (1) est réalisé en un matériau métallique moulé tel que l'aluminium.

4. Semelle de fer à repasser selon l'une quelconque des revendications 1 à 3,
**caractérisée en ce que** la tôle (7) est une pièce emboutie réalisée en acier chromé.

5. Semelle de fer à repasser selon l'une quelconque des revendications 1 à 3,
**caractérisée en ce que** la tôle (7) est une pièce emboutie réalisée en acier inoxydable.

6. Semelle de fer à repasser selon l'une quelconque des revendications précédentes,
**caractérisée en ce que,** le corps (1) comportant des orifices de distribution de vapeur (5) qui traversent la face inférieure (6), la tôle (7) présente des trous correspondants (11) dont les bords (12) sont ourlés de manière à pénétrer dans lesdits orifices (5).

7. Procédé de fabrication d'une semelle de fer à repasser selon l'une quelconque des revendications précédentes,
**caractérisé en ce que** l'on moule le corps (1) de la semelle de manière que sa face inférieure (6) soit légèrement concave ; on emboutit la tôle (7) de manière à la cambrer légèrement ; on applique la tôle (7) contre la face inférieure (6) du corps (1) et on la sertit par son bord (8) sur la bordure périphérique (9) du corps (1).

## Patentansprüche

1. Bügeleisensohle mit einem durch einen Heizwiderstand (2) beheizten Sohlenträger (1), dessen untere Fläche (6) von einem dünnen angesetzten Sohlenblech (7) bedeckt wird, welches durch Umfalzen seines Randes (8) über den äußeren Rand (9) des Sohlenträgers befestigt ist und dessen äußere Fläche (10) eine Bügelfläche bildet, **dadurch gekennzeichnet**, **daß** das Sohlenblech (7) ursprünglich leicht in Richtung auf den Sohlenträger (1) gewölbt ist und daß die untere Fläche (6) des Sohlenträgers (1) schwach konkav ist, so daß das Sohlenblech (7), wenn es am Sohlenträger (1) befestigt ist, durch Elastizität gegen die untere Fläche (6) des Sohlenträgers angedrückt wird.

2. Bügeleisensohle nach Anspruch 1, **dadurch gekennzeichnet, daß** die Wölbung des Sohlenblechs (7) deutlich stärker ausgebildet ist als die Konkavität der unteren Fläche (6) des Sohlenträgers (1).

3. Bügeleisensohle nach Anspruch 1 oder 2, **dadurch gekennzeichnet**, **daß** der Sohlenträger (1) aus geformtem Metall, wie z.B. Aluminium besteht.

4. Bügeleisensohle nach einem der Ansprüche 1 bis 3, **dadurch gekennzeichnet**, **daß** das Sohlenblech (7) ein tiefgezogenes Teil aus verchromtem Stahl ist.

5. Bügeleisensohle nach einem der Ansprüche 1 bis 3, **dadurch gekennzeichnet, daß** das Sohlenblech (7) ein tiefgezogenes Teil aus Edelstahl ist.

6. Bügeleisensohle nach einem der vorhergehenden Ansprüche, **dadurch gekennzeichnet, daß** der Sohlenträger (1) Dampfaustritts-öffnungen (5) aufweist, die die untere Fläche (6) des Sohlenträgers (1) durchsetzen und daß das Sohlenblech (7) entsprechende Löcher (11) aufweist, deren Ränder (12) so hochgezogen sind, daß sie in die Öffnungen (5) eindringen.

7. Verfahren zur Herstellung einer Bügeleisensohle nach einem der vorhergehenden Ansprüche, **dadurch gekennzeichnet, daß** der Sohlenträger (1) so geformt wird, daß seine untere Fläche (6) leicht konkav ist; daß das Sohlenblech (7) so tiefgezogen wird, daß eine schwache Wölbung entsteht; daß das Sohlenblech (7) gegen die untere Fläche (6) des Sohlenträgers (1) angelegt wird und sein Rand (8) über den äußeren Rand (9) des Sohlenträgers (1) gefalzt wird.

## Claims

1. Sole plate for a clothes iron, having a body (1) heated by means of an electrical element (2), and one face (6) of which, referred to as the bottom face, is designed to be covered with an attached thin sheet (7) which is fixed by crimping its edge (8) onto the peripheral rim (9) of the body and whose external face (10) is designed to form an ironing surface,
**characterised in that** the sheet (7) initially has a slight camber directed towards the body (1) and the bottom face (6) of the body has a slight concavity, so that the sheet (7), once fixed onto the body (1), is pressed by means of elasticity against the bottom face (6) of the body.

2. Sole plate for a clothes iron according to Claim 1,
**characterised in that** the camber of the sheet (7) is substantially more pronounced than the concavity of the bottom face (6) of the body (1).

3. Sole plate for a clothes iron according to Claim 1 or 2,
**characterised in that** the body (1) is produced from a cast metal such as aluminium.

4. Sole plate for a clothes iron according to any one of Claims 1 to 3,
**characterised in that** the sheet (7) is a pressed piece produced from chromium-plated steel.

5. Sole plate for a clothes iron according to any one of Claims 1 to 3,
**characterised in that** the sheet (7) is a pressed piece produced from stainless steel.

6. Sole plate for a clothes iron according to any one of the preceding claims,
**characterised in that**, the body (1) having steam distribution orifices (5) which pass through the bottom face (6), the sheet (7) has corresponding holes (11) whose edges (12) are turned over in such a way as to penetrate the said orifices (5).

7. Method for manufacturing a clothes iron sole plate according to any one of the preceding claims,
**characterised in that** the body (1) of the sole plate is cast in such a way that its bottom face (6) is slightly concave; the sheet (7) is pressed so as to give it a slight camber; the sheet (7) is applied against the bottom face (6) of the body (1) and it is crimped by its edge (8) onto the peripheral rim (9) of the body (1).
